# EUROPÄISCHE PATENTSCHRIFT

(11) **EP 0 868 109 B1**
(45) Veröffentlichungstag und Bekanntmachung des Hinweises auf die Patenterteilung: **18.06.2003**
(21) Anmeldenummer: 98104447.2
(22) Anmeldetag: 12.03.1998
(51) Int. Cl.: H05B 1/02, H05B 3/68

(54) **Schaltung zur Zuordnung von Leistungssteuersignalen zu Kochstellen**
Circuit for assigning power-control signals to hot-plates
Circuit pour assigner des signals de contrôle de puissance à des plaques de cuisson

(30) Priorität: 29.03.1997 DE 19713315
(43) Veröffentlichungstag der Anmeldung: 30.09.1998
(73) Patentinhaber: Diehl Stiftung & Co., 90478 Nürnberg (DE)
(72) Erfinder: Fluhrer, Henry, 90489 Nürnberg (DE); Hammelsbacher, Karlheinz, 91126 Schwabach (DE)

(56) Entgegenhaltungen:
- DE-A- 3 308 826
- FR-A- 2 581 737
- US-A- 5 293 028

## Beschreibung

Die Erfindung betrifft eine Schaltung zur Zuordnung von Leistungssteuersignalen einer Ansteuerelektronik zu Kochstellen eines Kochfeldes.

Das Kochfeld eines bestimmten Kochherd- bzw. Kochmuldentypes hat mehrere Kochstellen. Die Kochstellen können unterschiedliche Maximal-Heizleistung, beispielsweise 1,8 kW oder 2,3 kW, haben und als Einkreis- oder Zweikreis-Kochstellen gestaltet sein. Bei verschiedenen Kochherd- bzw. Kochmuldentypen sind die Kochstellen auf dem Kochfeld unterschiedlich verteilt. In einem einfachen Beispielsfall liegt bei einem Kochmuldentyp eine Zweikreis-Kochstelle dort, wo bei einem anderen Kochmuldentyp eine Einkreis-Kochstelle vorgesehen ist. Die verschiedenen Kochherdtypen haben also verschiedene Konfigurationen der Kochstellen des jeweiligen Kochfeldes.

Die Leistungssteuersignale für die Kochstellen werden bei modernen Kochherden bzw. Kochmulden von einer Ansteuerelektronik erzeugt. Die richtige Zuordnung der Leistungssteuersignale zu den Kochstellen kann durch eine entsprechende Verdrahtung geschehen. Bei unterschiedlichen Kochmuldentypen sind unterschiedliche Verdrahtungen nötig, was die Montage der Kochmulde aufwendig macht. Die Zuordnung mittels Software oder Kodiersteckern vorzunehmen, hat ebenfalls Nachteile, weil dann für verschiedene Kochmuldentypen verschiedene Software-Varianten verwendet oder Kodierstecker montiert werden müssen. In all diesen Fällen ist die Zuordnung vorher festgelegt, ohne daß sie bei der Montage geändert werden kann.

Aufgabe der Erfindung ist es, eine Schaltung der eingangs genannten Art vorzuschlagen, mit der die Zuordnung bei der Montage einfach und nach den jeweiligen Bedingungen der zu montierenden Kochmulde vornehmbar ist.

Erfindungsgemäß ist obige Aufgabe durch die Merkmale des kennzeichnenden Teils des Anspruchs 1 gelöst.

Nach der Montage der Kochmulde wird am Bedienfeld die Adresse der für das Kochfeld richtigen Zuordnung von Leistungssteuersignalen zu den Kochstellen angegeben. Aus dem Speicher wird dann die passende Zuordnung abgefragt. Sie bleibt während des gesamten Betriebs der Kochmulde bzw. Kochherds im Regelfall beibehalten; kann jedoch in Wartungs- oder Servicefällen geändert werden. Die Konfiguration ist somit frei bestimmbar und kann im fertigmontierten Zustand der Kochmulde bedienfreundlich vorgenommen werden.

Moderne Ansteuerelektroniken enthalten ohnehin Speicherbausteine. Diese können die Zuordnungsfunktion mit übernehmen. Es ist dabei für die Zuordnungsfunktion keine zusätzliche Hardware erforderlich. Die Verwendung unterschiedlicher Software-Varianten für die unterschiedlichen Kochmuldentypen erübrigt sich.

Vorteilhafte Ausgestaltungen der Erfindung ergeben sich aus den Unteransprüchen und der folgenden Beschreibung eines Ausführungsbeispiels. In der Zeichnung zeigen:
Figur 1 eine Aufsicht des Kochfeldes einer Kochmulde und
Figur 2 schematisch ein Blockschaltbild einer Zuordnungsschaltung.

Ein Kochfeld(K) weist vier Kochstellen(1 bis 4) auf, wobei zwei Kochstellen Zweikreis-Kochstellen sind und im Beispielsfall die vordere linke Kochstelle(1) und die hintere rechte Kochstelle(3) die Zweikreis-Kochstelle ist.

Das Schalten bzw. Takten der Kochstellen erfolgt über Relais. Für die Zweikreis- Kochstellen ist für den 2. Kreis jeweils ein weiteres Relais(5,6) vorgesehen. Damit ist eine Leistungssteuerung möglich. Die Relais sind elektromechanische oder elektronische Relais, beispielsweise Triacs.

Jedes der beiden Relais(5,6) liegt an einer Logik(7,8). Diese weisen jeweils vier UND-Gatter(9 bis 12) auf, die ausgangsseitig an einem ODER-Gatter(13) liegen. Diesem ist ein UND-Gatter(14) nachgeschaltet, welches das Relais (5 bzw. 6) steuert. Zur Zeichnungsvereinfachung sind die Gatter(9 bis 14) nur in der Logik(7) dargestellt. Sie sind auch in der Logik(8) vorgesehen.

An die einen Eingänge der vier UND-Gatter(9 bis 12) der Logiken(7,8) sind vier Relais-Steuertakte, d.h. Leistungssteuersignale, gelegt, die von einer nicht näher dargestellten, an sich bekannten Ansteuerelektronik erzeugt werden, um die Zweikreis-Kochstellen mit einer gewünschten Leistung zu betreiben. Dies ist durch die Blöcke(15 bis 18) symbolisiert.

An das UND-Gatter(14) ist neben dem ODER-Gatter(13) ein Ein-Ausschaltsignal für das betreffende Relais gelegt. Das Ein-Ausschaltsignal wird ebenfalls von der Ansteuerelektronik generiert, was durch den Block(19) symbolisch dargestellt ist.

Die anderen Eingänge der UND-Gatter(9 bis 12) der beiden Logiken(7,8) sind an einen Speicher(20) gelegt. Die Funktionen der Gatter(9 bis 14) lassen sich auch in anderer Weise, beispielsweise in einem Mikrocomputer verwirklichen. In diesem sind unter Adressen(A) - im Beispielsfalle "0" bis "5", die möglichen Zuordnungen der Relais(5,6) zu den Kochstellen(1 bis 4) in Form eines Bitmusters als Tabelle abgelegt. Jeder möglichen Kochfeld-Konfiguration entspricht ein eigenes Bitmuster mit eigener Adresse. Es sind so viel Adressen vorgesehen, wie es mögliche Konfigurationen gibt.

Der Speicher(20) ist mit einem weiteren Speicher, insbesondere einem EEPROM(21) verbunden. Dieser ist mit der für die jeweilige Zuordnung vorgesehenen Adresse beschreibbar. Hierfür ist ein Bedienfeld(22), beispielsweise Sensortasten-Bedienfeld, der Kochmulde verwendbar, an dem sich die gewünschte Adresse über ein Eingabemenü anwählen läßt. Ein Ringzähler(23), der die Adressen fortlaufend nacheinander aufruft, erlaubt es, die Adressenanwahl mit nur einer einzigen Taste vorzunehmen. Für den Programmiervorgang kann eine zweite Taste (vgl. Leitung 24) vorgesehen sein.

Im Beispielsfalle sollen die Kochstellen(1 und 3) die Zweikreis-Kochstellen sein. Eine "Eins" des Bitmusters der Adresse "3" des Speichers(20) ist dem UND-Gatter(9) der Logik(7) zugeordnet (vgl. Leitung a), so daß der Relaistakt für die Kochstelle(1) (vgl. Block 15), speziell deren 2. Kreis, auf das Relais(5) und damit die Kochstelle(1) geschaltet wird, wenn vom Block(19) das Einschaltsignal an das UND-Gatter(14) gelegt ist.

Außerdem ist eine "Eins" des Bitmusters der Adresse "3" dem UND-Gatter (11) der Logik(8) zugeordnet (vgl. Leitung b), so daß der Relaistakt für die dritte Kochstelle(3) (Block 17), speziell deren 2. Kreis, auf das Relais(6) und damit die Kochstelle(3), speziell deren 2. Kreis, durchgeschaltet wird, wenn das entsprechende Einschaltsignal vorliegt.

Es ist also erreicht, daß dann, wenn nach der Montage der Kochmulde über das Bedienfeld(22) im EEPROM(21) die Adresse "3" angewählt wird, im Betrieb die für die Zweikreis-Kochstelle(1) erzeugten Relaistakte die Kochstelle(1), speziell deren 2. Kreis, und die für die Zweikreis-Kochstelle(3) erzeugten Relaistakte die Kochstelle(3), speziell deren 2. Kreis, steuern.

Bei der in der Figur 2 im Speicher(20) dargestellten Bitmusterverteilung wird die Adresse "0" dann angewählt, wenn der Kochmuldentyp so ist, daß die Kochstelle(4) die Zweikreis-Kochstelle ist und deren 2. Kreis vom Relais(5) angesteuert werden soll.

Die Adresse "1" wird angewählt, wenn der Kochmuldentyp so ist, daß die Kochstelle(3) die Zweikreis-Kochstelle ist und deren 2. Kreis vom Relais(5) und die Kochstelle(4) die Zweikreis-Kochstelle ist und deren 2. Kreis vom Relais(6) angesteuert werden soll.

Die Adresse "2" wird angewählt, wenn die Kochstelle(2) die Zweikreis-Kochstelle ist und deren 2. Kreis vom Relais(5) angesteuert werden soll.

Die Adresse "4" wird anwählt, wenn die Kochstellen(3,4) die Zweikreis-Kochstellen sind und das Relais(5) der Kochstelle(3) und das Relais(6) der Kochstelle(2) zugeordnet werden soll.

Die Adresse "5" wird angewählt, wenn die Kochstellen(1,2) die Zweikreis-Kochstellen sind und das Relais(5) der Kochstelle(2) und das Relais(6) der Kochstelle(1) zugeordnet werden soll.

Die Logik des Eingabemenüs und der Entschlüsselung der speichergesteuerten Relaiszuordnung sind mittels eines Mikrocomputers realisierbar. Der EEPROM(21) und der Speicher(20) können Teil eines Mikrocomputers sein, wobei der Speicher(20) selbst auch Teil des EEPROMS(21) sein kann. Es ist dann eine freie Programmierbarkeit der genannten Bitmuster möglich, wodurch beispielsweise neue Kochfeld-Konfigurationen eingespeichert und/oder nicht verwendete Konfigurationen gelöscht werden können.

In der beschriebenen Weise läßt sich nicht nur die Zuordnung der Leistungssteuersignale zu den Kochstellen wählen; es ist auch die Zuordnung weiterer Funktionen zu Kochstellen möglich.

Die beschriebene Zuordnung kann auch dann vorgesehen sein, wenn eine der Kochstellen auf eine besonders hohe Leistung ausgelegt ist. Für diese Kochstelle ist ein Leistungsrelais nötig, das diese besonders hohe Leistung schalten kann. Je nach dem Kochmuldentyp kann diese Kochstelle die Kochstelle(1,2 oder 3 oder 4) sein. Die übrigen Kochstellen sind auf kleinere Leistungen ausgelegt. Sie können dementsprechend mit leistungsschwächeren Relais arbeiten. In der beschriebenen Weise werden dann die für die stärkste Kochstelle vorgesehenen Relaistakte über das Leistungsrelais auf diese geschaltet. Die anderen Kochstellen werden entsprechend über die anderen Relais betrieben. Von Vorteil ist dabei, daß nur ein Relais als Leistungsrelais ausgebildet sein muß, was die Kosten für die Relaisanordnung erheblich reduziert. Wäre die Zuordnungsmöglichkeit nicht gegeben, dann müßten alle vier Relais als Leistungsrelais ausgelegt werden, um die Anschaltbarkeit an die verschiedenen Kochmuldentypen zu gewährleisten.

## Patentansprüche

1. Schaltung zur Zuordnung von Leistungssteuersignalen einer Ansteuerelektronik zu Kochstellen eines Kochfeldes,
**dadurch gekennzeichnet,**
**daß** in einem elektronischen Speicher(20) die möglichen Zuordnungen unter Adressen abgelegt sind und daß der Speicher(20) mittels eines Bedienfeldes(22) in der Weise adressierbar ist, daß er entsprechend der ausgewählten Adresse die gewünschte Zuordnung aktiviert.

2. Schaltung nach Anspruch 1,
**dadurch gekennzeichnet,**
**daß** wenigstens eine der Kochstellen(1 bis 4) des Kochfeldes(K) mit einem Relais(5,6) verbunden ist, und daß mittels der Zuordnung über eine Logik(7,8) dasjenige Leistungssteuersignal auf das Relais(5,6) geschaltet ist, das mit derjenigen Kochstelle(1 bis 4) verbunden ist, die mit diesem Leistungssteuersignal gesteuert werden muß.

3. Schaltung nach Anspruch 2,
**dadurch gekennzeichnet,**
**daß** das Relais(5,6) mit einer Zweikreis-Kochstelle(1,3) und/oder ein anderes Relais mit einer Kochstelle besonders hoher Leistung verbunden ist.

4. Schaltung nach einem der vorhergehenden Ansprüche,
**dadurch gekennzeichnet,**
**daß** der Speicher(20) die möglichen Zuordnungen in Form von Bitmustern enthält, die unter Adressen(A) abgelegt sind und daß die jeweils die über das Bedienfeld(22) angewählte Adresse in einem weiteren Speicher(21) abgelegt wird, der sie an den die Bitmuster enthaltenden Speicher(20) legt.

5. Schaltung nach Anspruch 4,
**dadurch gekennzeichnet,**
**daß** eine Taste des Bedienfeldes(22) mit einem Zähler(23), beispielsweise Ringzähler, verbunden ist, der die möglichen Adressen nacheinander durchschaltet und daß der weitere Speicher (21) die ausgewählte Adresse festhält.

6. Schaltung nach Anspruch 5,
**dadurch gekennzeichnet,**
**daß** der weitere Speicher(21) die ausgewählte Adresse bei Betätigen einer weiteren Taste des Bedienfeldes(22) festhält.

7. Schaltung nach einem der vorhergehenden Ansprüche 4 bis 6,
**dadurch gekennzeichnet,**
**daß** der die Bitmuster enthaltende Speicher(20) und der von einem EEPROM gebildete weitere Speicher(21) derart verknüpft sind, daß mittels des EEPROM die Bitmuster programmierbar sind.

8. Schaltung nach Anspruch 2 oder 3 und einem der vorhergehenden Ansprüche 4 bis 7,
**dadurch gekennzeichnet,**
**daß** die Logik(7,8) in UND-Funktionen die Leistungssteuersignale der Kochstellen und das jeweils adressierte Bitmuster verknüpft.

9. Schaltung nach Anspruch 8,
**dadurch gekennzeichnet,**
**daß** die Logik(7,8) die UND-Funktionen mit einer ODER-Funktion verknüpft, die über eine weitere, ein Ein-Ausschaltsignal für das Relais erfassende UND-Funktion das Relais(5,6) steuert.

## Claims

1. Circuit for the allocation of power-control signals from an electronic control unit to hotplates of a cooking zone,
**characterized in that**
the possible allocations are stored under addresses in an electronic memory (20), and **in that** the memory (20) can be addressed by means of a control panel (22) in such a way that said memory (20) activates the desired allocation according to the address selected.

2. Circuit according to Claim 1,
**characterized in that**
at least one of the hotplates (1 to 4) of the cooking zone (K) is connected to a relay (5, 6), and **in that**, by means of the allocation via a logic (7, 8), that power-control signal is switched to the relay (5, 6) which is connected to the hotplate (1 to 4) which must be controlled by said power-control signal.

3. Circuit according to Claim 2,
**characterized in that**
the relay (5, 6) is connected to a dual-circuit hotplate (1, 3) and/or another relay is connected to a hotplate of particularly high power.

4. Circuit according to one of the preceding claims,
**characterized in that**
the memory (20) contains the possible allocations in the form of bit patterns, which are stored under addresses (A), and **in that** the actual address selected by way of the control panel (22) is stored in an additional memory (21) which connects it across the memory (20) containing the bit patterns.

5. Circuit according to Claim 4,
**characterized in that**
a pushbutton on the control panel (22) is connected to a counter (23), for example a ring counter, which successively switches through the possible addresses, and **in that** the additional memory (21) retains the selected address.

6. Circuit according to Claim 5,
**characterized in that**
the additional memory (21) retains the selected address on operation of an additional pushbutton on the control panel (22).

7. Circuit according to one of the preceding Claims 4 to 6,
**characterized in that**
the memory (20) containing the bit patterns and the additional memory (21) formed by an EEPROM are linked in such a way that the bit patterns can be programmed by means of the EEPROM.

8. Circuit according to Claim 2 or 3 and one of the preceding Claims 4 to 7,
**characterized in that**
the logic (7, 8) links the power-control signals of the hotplates and the respective addressed bit pattern in AND-functions.

9. Circuit according to Claim 8,
**characterized in that**
the logic (7, 8) links the AND-functions with an OR-function, which controls the relay (5, 6) by way of an additional AND-function which detects an on/off signal for the relay.

## Revendications

1. Circuit pour affecter des signaux de commande de puissance d'une électronique de commande à des foyers d'une plaque de cuisson, **caractérisé en ce que** dans une mémoire électronique (20) sont enregistrées des affectations possibles sous des adresses, et **en ce que** la mémoire (20) peut être adressée au moyen d'une zone de commande (22) de manière à activer l'affectation voulue en fonction de l'adresse sélectionnée.

2. Circuit selon la revendication 1, **caractérisé en ce qu'**au moins l'un des foyers (1 à 4) de la plaque de cuisson (K) est relié à un relais (5, 6), et **en ce qu'**au moyen de l'affectation, à travers une logique (7, 8), le signal de commande de puissance est envoyé au relais (5, 6) qui est relié au foyer (1 à 4) qui doit être commandé par ce signal de commande de puissance.

3. Circuit selon la revendication 2, **caractérisé en ce que** le relais (5, 6) est relié à un foyer à deux circuits (1, 3) et/ou un autre relais à un foyer de puissance particulièrement élevée.

4. Circuit selon l'une des revendications précédentes, **caractérisé en ce que** la mémoire (20) contient les affectations possibles sous la forme de modèles de bits qui sont enregistrés sous des adresses (A), et **en ce que** l'adresse, sélectionnée par la zone de commande (22), est enregistrée dans une autre mémoire (21) qui l'applique à la mémoire (20) contenant les modèles de bits.

5. Circuit selon la revendication 4, **caractérisé en ce qu'**une touche de la zone de commande (22) est reliée à un compteur (23), par exemple un compteur annulaire, qui fait défiler successivement les adresses possibles, et **en ce que** l'autre mémoire (21) fixe l'adresse sélectionnée.

6. Circuit selon la revendication 5, **caractérisé en ce que** l'autre mémoire (21) fixe l'adresse sélectionnée lorsqu'est actionnée une autre touche de la zone de commande (22).

7. Circuit selon l'une des revendications 4 à 6 précédentes, **caractérisé en ce que** la mémoire (20) contenant les modèles de bits et l'autre mémoire (21), formée par une EEPROM, sont reliées de manière que les modèles de bits puissent être programmés au moyen de l'EEPROM.

8. Circuit selon la revendication 2 ou 3 et l'une des revendications 4 à 7 précédentes, **caractérisé en ce que** la logique (7, 8) relie dans des fonctions (ET) les signaux de commande de puissance des foyers et le modèle de bit adressé dans chaque cas.

9. Circuit selon la revendication 8, **caractérisé en ce que** la logique (7, 8) relie les fonctions ET à une fonction OU, laquelle commande le relais (5, 6), par une autre fonction ET détectant un signal de marche-arrêt pour le relais.
